# EUROPÄISCHE PATENTSCHRIFT

(11) **EP 1 103 439 B1**
(45) Veröffentlichungstag und Bekanntmachung des Hinweises auf die Patenterteilung: **17.09.2003**
(21) Anmeldenummer: 00250235.9
(22) Anmeldetag: 13.07.2000
(51) Int. Cl.: B61D 3/18, B61D 3/04

(54) **Tragwagen für den kombinierten Ladeverkehr, insbesondere für Kraftfahrzeuge**
Carrying wagon for combined road-rail transport, particularly for motor vehicles
Wagon porteur pour le transport combiné rail-route, notamment pour véhicules automobiles

(30) Priorität: 22.11.1999 DE 19956036
(43) Veröffentlichungstag der Anmeldung: 30.05.2001
(73) Patentinhaber: DWA Deutsche Waggonbau GmbH, 12526 Berlin (DE)
(72) Erfinder: Pasemann, Bernd, Dr.-Ing., 12527 Berlin (DE); Moeschler, Franz, Ing., 12527 Berlin (DE); Dürschmied, Frank, Dipl.-Ing., 15711 Königswusterhausen (DE); Ziemann, Detlef, Dipl.-Ing., 15366 Neuenhagen (DE); Wieloch, Bertram, Dipl.-Ing., 02906 Niesky (DE)

(56) Entgegenhaltungen:
- EP-A- 0 672 566
- EP-A- 0 900 707
- DE-A- 4 236 161
- DE-A- 4 320 583

## Beschreibung

Die Erfindung bezieht sich auf eine Deichselanlenkung an einem Tragwagen für den kombinierten Ladeverkehr gemäß Oberbegriff des Patentanspruchs 1.

Ein Tragwagen nach dem Oberbegriff des Anspruchs 1 ist aus der Druckschrift EP 0 900 707 A bekannt.

Bei den bekannten Tragwagen, deren normale Fahrwerke vor und hinter der Ladefläche in herkömmlicher Weise angeordnet sind, ergeben sich Breiten-Einschränkungen besonders im Bereich der Ladefläche. Daher ist bei dem Patent DE 42 36 161 die Beladung nur mit kürzeren Kraftfahrzeugen möglich. Lastzüge mit der in Europa zulässigen Länge von 19 m können nicht beladen werden. Einen anderen Ausbildungsvorschlag macht das Patent DE 69 500 022. Hierin wird nur die horizontale Anlenkung der Fahrwerke beschrieben. Die vertikale Kraftübertragung von der Wagenbrücke auf die Fahrwerke ist ungelöst und kann mit im Schienenfahrzeugbau gebräuchlichen Elementen, wie Drehpfanne, Drehkranz usw. nicht realisiert werden.
Aufgabe der Erfindung ist es, einen Tragwagen zu schaffen, der mit normalen Radsätzen die Beladung von Kraftfahrzeugen mit der in Europa zulässigen Länge, Breite und Höhe ermöglicht, ohne dass die zulässige Umgrenzung für Schienenfahrzeuge überschritten wird.
Die Aufgabe wird mit den Merkmalen des Patentanspruchs 1 gelöst, d.h., der entsprechend der Gleisbogenkrümmung auftretende Winkel zwischen Fahrzeuglängsachse und Fahrwerklängsachse dient dazu, das Fahrwerk um eine entsprechende Größe lateral unter der Wagenbrücke nach Bogeninnen auszulenken. Vorteilhafte Weiterbildungen der Erfindung gehen aus den Unteransprüchen hervor.

Hierdurch wird wegen der verringerten inneren Einschränkung im Bereich der Ladefläche vorteilhaft die erforderliche Breite für den Ladeverkehr erzielt.

Ausführungsbeispiele der Erfindung sollen an Hand der Zeichnungen näher erläutert werden. Die Zeichnungen zeigen in:
- Fig. 1:: die Draufsicht auf einen Tragwagen im Gleisbogen,
- Fig. 2:: eine Seitenansicht eines der Tragwagen-Enden mit starrer hochliegender Deichsel,
- Fig. 3:: eine Seitenansicht eines der Tragwagen-Enden mit vertikal schwenkbarer, tiefangelenkter Deichsel.

Nach Fig. 1 ist ein Ende aufgebrochen, um ein Drehgestell 4 und seine Anlenkung sichtbar zu machen. Eine Wagenbrücke 1 ist trogförmig ausgebildet und umschließt in ihrem Mittelteil eine absenkbare Ladefläche 2. An den Enden befinden sich übliche Zug- und Stoßvorrichtungen 3. Das Fahrwerk ist als Drehgestell 4 ausgebildet und zur Übertragung der horizontalen Kräfte durch eine Deichsel 5 mit dem Anlenkpunkt 6 an der Wagenbrücke 1 schwenkbar angelenkt. In der Mitte der Drehgestelle 4 sind seitliche Abstützelemente 7 angeordnet. Diese bewegen sich beim Ausschwenken der Drehgestelle 4 auf einer bogenförmigen Bahn mit einem Krümmungsmittelpunkt, der sich genau über dem Anlenkpunkt 6 befindet.
Fig. 2 zeigt in dem Aufbruch die Einzelheiten des Anlenkpunktes 6. Bei diesem Ausführungsbeispiel ist die Deichsel 5 starr mit dem Drehgestell 4 verbunden. Ein senkrecht verschiebbarer Kugelring 8, der kardanisch am Ende der Deichsel 5 gelagert ist, sitzt mit großem vertikalem Spiel auf einem Bolzen 9. Dieser ist in der Wagenbrücke 1 gelagert. Diese Anlenkung gestattet alle auftretenden Drehgestellbewegungen.
Fig. 3 zeigt ein weiteres Ausführungsbeispiel in der Seitenansicht vom Tragwagen-Ende. Hier ist die Deichsel 5 durch zwei seitliche Lager 10 am Drehgestell 4 vertikal schwenkbar angelenkt. Der Anlenkpunkt 6 ist tiefer gelegt und besteht aus dem Bolzen 9, der in der Wagenbrücke 1 gelagert ist. Der vertikal unverschiebbare Kugelring 8 ist am Ende der Deichsel 5 kardanisch gelagert. Auch bei dieser Anordnung sind alle Drehgestellbewegungen möglich.

### Aufstellung der verwendeten Bezugszeichen

- 1: Wagenbrücke
- 2: Ladefläche
- 3: Zug- und Stoßvorrichtung
- 4: Drehgestell
- 5: Deichsel
- 6: Anlenkpunkt
- 7: Abstützelement
- 8: Kugelring
- 9: Bolzen
- 10: Lager

## Patentansprüche

1. Tragwagen für den kombinierten Ladeverkehr, vorzugsweise für Kraftfahrzeuge, mit absenkbarer Ladefläche (2), die sich in der Mitte einer trogförmigen Wagenbrücke (1) befindet, die an beiden Enden Zug- und Stoßvorrichtungen (3) aufweist, wobei die Laufwerke des Tragwagen als Drehgestelle (4) ausgebildet sind **dadurch gekennzeichnet, daß** die Drehgestelle eine Deichsel (5) besitzen, die in einem zur Wagenmitte hin angeordneten Anlenkpunkt (6) an einer Wagenbrücke (1) kardanisch und horizontal schwenkbar angelenkt ist und die Drehgestelle (4) durch seitliche Abstützelemente (7), die auf einer bogenförmigen Bahn laufen, deren Krümmungsmittelpunkt genau über den Anlenkpunkt (6) der Deichsel (5) liegt, die Wagenbrücke (1) vertikal abstützen.

2. Tragwagen nach Anspruch 1, **dadurch gekennzeichnet, daß** die Deichsel (5) starr mit dem Drehgestell (4) verbunden ist und im Anlenkpunkt (6) die Deichsel (5) kardanisch und vertikal verschiebbar durch einen Kugelring (8), der auf einen Bolzen (9) gleitet, an der Wagenbrücke (1) angelenkt ist.

3. Tragwagen nach Anspruch 1, **dadurch gekennzeichnet, daß** die Deichsel (5) mittels zwei seitlicher Lager (10) vertikal schwenkbar mit dem Drehgestell (4) verbunden ist und im Anlenkpunkt (6) die Deichsel (5) kardanisch und vertikal unverschiebbar durch einen Kugelring (8) und Bolzen (9) an der Wagenbrücke (1) angelenkt ist.

## Claims

1. Load-carrying wagons for combined road/rail transport, preferably for motor vehicles, with a lowered loading platform (2) which is located in the centre of a trough-shaped wagon bridge (1) which has draw and buffer gear (3), the sets of running gears of the load-carrying wagon being embodied as a bogie (4), **characterized in that** the bogies have a draw gear bar (5) which is coupled in a cardanic and horizontally pivotable fashion to a wagon bridge (1) at an articulation point (6) which is arranged towards the centre of the wagon, and the bogies (4), which run on an arcuate path whose centre of curvature lies precisely above the articulation point (6) of the draw gear bar (5), support the wagon bridge (1) vertically by lateral supporting elements.

2. Load-carrying wagon according to Claim 1, **characterized in that** the draw gear bar (5) is rigidly connected to the bogie (4) and the draw gear bar (5) is coupled to the wagon bridge (1) at the articulation point (6) in a cardanic and vertically displaceable fashion by means of a ball race (8) which slides on a bolt (9).

3. Load-carrying wagon according to Claim 1, **characterized in that** the draw gear bar (5) is connected to the bogie (5) in a vertically displaceable fashion by means of two lateral bearings (10), and the draw gear bar (5) is coupled to the wagon bridge (1) at the articulation point (6) in a cardanic and vertically non-displaceable fashion by means of a ball race (8) and bolt (9).

## Revendications

1. Wagon porteur pour le transport combiné rail-route, notamment pour véhicules automobiles, muni d'une surface de chargement (2) rabaissable qui se trouve au centre d'un pont de wagon (1) en forme d'auge, lequel présente à ses deux extrémités des dispositifs de traction et pare-chocs (3), les trains de roulement du wagon porteur étant réalisés sous la forme de bogies (4), **caractérisé en ce que** les bogies possèdent un timon (5) qui est fixé de manière articulée à un pont de wagon (1) à la manière d'un cardan et orientable dans le sens horizontal en un point d'articulation (6) dirigé vers le centre du wagon et les bogies (4) soutiennent le pont du wagon (1) dans le sens vertical par des éléments de soutien latéraux (7) qui se déplacent sur une bande courbée dont le point central de la courbure se trouve exactement au-dessus du point d'articulation (6) du timon (5).

2. Wagon porteur selon la revendication 1, **caractérisé en ce que** le timon (5) est fixé de manière rigide au bogie (4) et le timon (5) est fixe de manière articulée au niveau du point d'articulation (6) au pont du wagon (1) à la manière d'un cardan et pour pouvoir coulisser dans le sens vertical par une bague de roulement à billes (8) qui glisse sur un goujon (9).

3. Wagon porteur selon la revendication 1, **caractérisé en ce que** le timon (5) est fixé au bogie (4) par deux paliers latéraux (10) de manière à pouvoir pivoter dans le sens vertical et le timon (5) est fixé de manière articulée au niveau du point d'articulation (6) au pont du wagon (1) à la manière d'un cardan et pour ne pas pouvoir coulisser dans le sens vertical par une bague de roulement à billes (8) et un goujon (9).
